# FASCICULE DE BREVET EUROPEEN

(11) **EP 0 515 268 B1**
(45) Date de publication et mention de la délivrance du brevet: **03.01.1996**
(21) Numéro de dépôt: 92401369.1
(22) Date de dépôt: 20.05.1992
(51) Int. Cl.: H01H 33/16

(54) **Dispositif d'insertion d'une varistance, incorporé dans un disjoncteur à haute tension**
Varistor Einführvorrichtung, eingebaut in einem Hochspannungslastschalter
Varistor insertion device incorporated in an H.T. circuit breaker

(30) Priorité: 22.05.1991 FR 9106159
(43) Date de publication de la demande: 25.11.1992
(73) Titulaire: GEC ALSTHOM SA, F-75116 Paris (FR)
(72) Inventeur: Pham, Van Doan, F-69330 Meyzieu (FR); Perret, Michel, F-38300 Bourgoin-Jallieu (FR); Martin, Joseph, F-69330 Meyzieu (FR)
(74) Mandataire: Fournier, Michel

(56) Documents cités:
- EP-A- 0 050 341
- DE-A- 2 459 861
- GB-A- 1 178 324
- GB-A- 2 032 180

## Description

La présente invention concerne un disjoncteur avec des moyens pour l'insertion momentanée, en parallèle sur les contacts, d'un composant électrique.

L'état de la technique dans ce domaine est donné par le document GB-A-2 032 180, qui concerne un disjoncteur avec des moyens pour l'insertion momentanée, en parallèle sur les contacts du disjoncteur, au début de l'ouverture et au début de la fermeture du disjoncteur, d'un composant électrique choisi parmi les résistances, les varistances, les condensateurs ou une combinaison de ces éléments,ledit disjoncteur comprenant, pour chaque phase, au moins une chambre de coupure comprenant une enveloppe isolante étanche remplie de gaz à bonnes propriétés diélectriques et comportant à son intérieur un contact d'arc fixe relié à une première prise de courant, et un équipage mobile comprenant un contact d'arc mobile relié à une seconde prise de courant et un tringle de manoeuvre, ledit disjoncteur comprenant en outre à l'intérieur de ladite chambre ledit composant électrique relié d'une part à ladite première prise de courant et d'autre part à au moins un bras de contact portant une couronne de contact, disjoncteur qui comprend également un élément métallique de guidage relié mécaniquement et électriquement audit équipage mobile, une tige pouvant coulisser à l'intérieur dudit élément de guidage, ladite tige comprenant à une première extrémité un contact métallique du composant électrique pouvant venir en contact électrique avec ladite couronne, un manchon à la première extrémité de la tige venant en butée sur une première extrémité dudit élément de guidage, un ressort en matériau conducteur étant disposé autour de ladite tige entre la première extrémité dudit élément de guidage et la seconde extrémité de ladite tige, ledit ressort étant détendu lorsque le disjoncteur est en position de repos enclenchée ou déclenchée,le manchon dans cette position étant en butée sur la première extrémité dudit élément de guidage et la seconde extrémité de la tige étant écartée de la seconde extrémité dudit élément de guidage.

Un tel disjoncteur présente un inconvénient: le déplacement rapide des pièces en mouvement, en l'absence de tout moyen d'amortissement, peut provoquer des à-coups de fonctionnement.

Un but de la présente invention est de définir un disjoncteur du type précité qui, malgré un déplacement rapide de ses éléments constitutifs, possède des moyens d'amortissement permettant d'éviter tout à-coup et tout éventuel rebondissement qui pourrait engendrer un réamorçage.

L'invention a pour objet un disjoncteur avec des moyens pour l'insertion momentanée, en parallèle sur les contacts du disjoncteurs, au début de l'ouverture et au début de la fermeture du disjoncteur, d'un composant électrique choisi parmi les résistances, les varistances, les condensateurs ou une combinaison de ces éléments, ledit disjoncteur comprenant, pour chaque phase, au moins une chambre de coupure comprenant une enveloppe isolante étanche remplie de gaz à bonnes propriétés diélectriques et comportant à son intérieur un contact principal fixe relié à une première prise de courant et un contact d'arc fixe, et un équipage mobile comprenant un contact principal mobile relié à une seconde prise de courant, un contact d'arc mobile et une tringle de manoeuvre, ledit composant électrique étant placé à l'intérieur de ladite chambre et étant relié d'une part à ladite première prise de courant et d'autre part à au moins un bras de contact portant une couronne de contact, le disjoncteur comprenant en outre un tube métallique relié mécaniquement et électriquement audit contact principal mobile, une tige pouvant coulisser à l'intérieur duit tube, ladite tige comprenant à une première extrémité un manchon métallique de contact pouvant venir en contact électrique avec ladite couronne, ledit manchon venant en butée sur une première extrémité dudit tube, un ressort en matériau conducteur étant disposé à l'intérieur dudit tube et autour de ladite tige entre la première extrémité dudit tube et la seconde extrémité de ladite tige, ledit ressort étant détendu lorsque le disjoncteur est en position de repos enclenchée ou déclenchée, caractérisé en ce que la seconde extrémité de ladite tige est munie d'une butée conique portant une bague torique en polytétrafluoroéthylène, la seconde extrémité dudit tube présentant intérieurement une forme conique complémentaire de celle de ladite butée.

Avantageusement, l'extrémité du manchon de contact est réalisée en un matériau métallique imprégné d'un produit dégageant, sous l'effet de l'arc électrique, un gaz diélectrique.

Dans un mode particulier de réalisation, le bras de contact est réalisé sous la forme d'un tube muni à une extrémité de doigts de contact et d'une cloison pour délimiter un volume de soufflage, une buse isolante entourant les doigts de contact.

En variante, la buse isolante forme avec le tube un volume de soufflage, la cloison étant supprimée.

Pour l'insertion d'une varistance, la distance correspondant à la longueur du déplacement du tube avant entraînement de la tige est déterminée pour obtenir un temps d'insertion de la varistance à l'ouverture de l'ordre de 8 millisecondes.

L'invention est précisée par la description de plusieurs modes de mise en oeuvre de l'invention, en référence au dessin annexé dans lequel:
- la figure 1 est une vue partielle en coupe axiale d'une chambre de coupure avec varistance à l'intérieur de ladite chambre et dispositif d'insertion de cette varistance, selon un premier mode de réalisation de l'invention,
- les figure 2A et 2B sont des vues agrandies en coupe axiale du dispositif d'insertion, dans des positions correspondant respectivement à l'état fermé du disjoncteur et en cours de manoeuvre d'ouverture,
- la figure 3 est une vue en coupe axiale d'un dispositif d'insertion selon une variante de réalisation de l'invention.

Dans la figure 1, la référence 1 désigne une enveloppe isolante, de préférence en porcelaine, délimitant un volume 2 contenant les éléments de coupure du disjoncteur. L'enveloppe isolante est fermée àune extrémité par une plaque métallique 3, fixée à une couronne métallique 4 constituant une première prise de courant et prolongée, à l'intérieur de l'enveloppe par des bras 5 auxquels sont fixés un premier tube métallique 6 constituant le contact principal fixe, et un second tube 7, coaxial au premier, constituant le contact d'arc fixe.

Le volume 2 est rempli d'un gaz à bonnes propriétés diélectriques, tel que l'hexafluorure de soufre, sous une pression de quelques bars.

L'équipage mobile du disjoncteur comprend un tube métallique 9, prolongé par un capot pare-effluves 10, et muni d'une cloison métallique transversale 11 portant des doigts de contact 12 constituant le contact principal mobile, et un tube de soufflage 13 prolongé par des doigts de contact 14 constituant le contact d'arc mobile. La cloison 11, percée de trous 15 pour le passage du gaz de soufflage, porte une buse de soufflage 17 en matériau isolant. Le soufflage est assuré par un piston fixe disposé à l'intérieur du tube 9, et non représenté dans la figure 1. Le tube 9 est relié, par des contacts glissants non représentés, à une deuxième prise de courant du disjoncteur.

Une varistance est placée à l'intérieur du volume 2. Celle-ci est constituée par un empilage de disques 18 placés dans un tube isolant 19, fixé par une extrémité à la plaque 3 et fermée à l'autre extrémité par un bloc métallique 20.

En variante, la varistance peut être associée à plusieurs éléments ohmiques (résistance); l'invention s'applique également aux disjoncteurs dans lesquels il n'y a que des éléments ohmiques. Dans la suite on ne mentionnera, par souci de simplification, que la présence à l'intérieur de la chambre de coupure, d'une varistance, mais on doit comprendre que l'invention s'applique à tout disjoncteur dans lequel un composant électrique (varistance, résistance, condensateur, ou toute combinaison de ces éléments) doit être inséré, soit à l'ouverture du disjoncteur, soit à la fermeture, soit au cours de ces deux manoeuvres.

Le dispositif d'insertion de l'invention est globalement représenté en 30 dans la figure 1. Il coopère avec un contact constitué de bras 31, fixés au bloc métallique 20 et portant une couronne métallique 31A..

Un exemple détaillé de réalisation du dispositif d'insertion est représenté dans les figures 2A et 2B.

Le dispositif d'insertion comprend un tube métallique 32, possédant une saillie 32A par laquelle le tube est fixé mécaniquement et relié électriquement au tube 9, par exemple par brasage. A l'intérieur du tube est disposée une douille 33, par exemple en téflon. La douille 33 et le tube 32 définissent un logement dans lequel est logé une première extrémité d'un ressort 34 qui s'appuie contre un épaulement 32B pratiqué à l'intérieur du tube 32. La douille 33 est vissée sur l'épaulement 32B. Une rondelle isolante 35 est collée à l'extrémité supérieure du tube 32. L'extrémité inférieure du tube 32 présente un profil intérieur de forme conique, dont le rôle sera expliqué plus loin.

A l'intérieur de la douille 33 peut coulisser une tige 37, par exemple en laiton à haute résistance, terminé par une portion 37 A de plus grand diamètre percée d'un alésage fileté 37B. Vers l'extrémité inférieure de la portion 37A, un épaulement 37C sert d'appui à la seconde extrémité du ressort 34. Sur l'extrémité inférieur de la portion 37A est engagée une butée ou bague 38, à profil extérieur conique, réalisée de préférence en polytétrafluoroéthylène, et munie d'une bague torique 39. La bague 38 est maintenue en place par la tête d'un boulon 40, vissé dans l'alésage 37B avec interposition de bagues 41 et 42.

A la partie supérieure de la tige 37 est vissé un manchon de contact 43, réalisé avantageusement en cuivre.

Le fonctionnement du dispositif est le suivant:
- lorsque le disjoncteur est en position fermée (figures 1 et 2A), le manchon de contact 43 est en contact avec la couronne 31A et la varistance est court-circuitée par les contacts principaux et les contacts d'arc. Le ressort 34 est détendu.
- à l'ouverture du disjoncteur, l'équipage mobile est entraîné vers le bas de la figure, entraînant le tube 32 qui comprime le ressort 34; en raison de l'inertie de la tige 37 et du manchon de contact 43, ceux-ci restent immobiles, de telle sorte que la varistance est insérée dans le circuit du disjoncteur après la séparation des contacts d'arc 7 et 14. Le courant passe alors par les bras de contact 31, la couronne 31A, le manchon de contact 43, la tige 37, le ressort 34 le tube 32 et le tube 9. Le ressort est avantageusement réalisé en cuivre au beryllium.

Lorsque le ressort arrive en fin de compression, (position de la figure 2B), la tige 37 est entraînée, ce qui produit la séparation du manchon de contact 43 et de la couronne 31A et, par suite, la désinsertion de la varistance.

Lorsque l'équipage mobile du disjoncteur s'est immobilisé, la détente du ressort ramène la tige 37 dans sa position initiale par rapport au tube 32.

Grâce à la partie conique du tube 32, qui coopère avec la bague conique 38, ces deux éléments ayant des formes conjuguées complémentaires l'entraînement de la tige se fait sans à-coup.

Il est possible de dimensionner le dispositif de manière à ajuster le temps d'insertion de la varistance à l'ouverture du disjoncteur; pour cela, on dispose de deux paramètres:
- d'une part, la longueur d1 correspondant à la longueur du déplacement du tube 32 avant entraînement de la tige 37 (figure 2B),
- d'autre part, la distance a entre la couronne 31A et l'extrémité du tube 7 (figure 1). Plus la distance a est faible, plus il faut allonger la distance d1.

Le dispositif permet également d'insérer la varistance à la fermeture du disjoncteur. Il suffit pour cela que l'extrémité du manchon de 43 vienne en contact avec la couronne 31A avant que les contacts d'arc 7 et 14 viennent en contact. La distance a détermine le temps d'insertion à la fermeture dont la durée est habituellement de l'ordre de 8 ms. Si, au repos, l'extrémité du contact d'arc mobile 14 et l'extrémité 43A du manchon de contact 43 sont au même niveau, et si la distance a est nulle, il ne peut y avoir insertion de la varistance à la fermeture du disjoncteur.

A la séparation du manchon de contact 43 et de la couronne de contact 31A, il se produit un arc; celui-ci sera plus facilement éteint si l'extrémité 43A du manchon de contact 43 est réalisé en un matériau métallique imprégné d'un produit dégageant, sous l'action de l'arc, du gaz, tel que du fluor. On peut citer par exemple un produit à base de poudre métallique imprégnée de polymère, connu sous la marque FULMEX.

La figure 3 représente une variante de réalisation du dispositif, utilisable avantageusement pour les disjoncteurs à enveloppe métallique à la masse, dans lesquels on dispose d'un espace relativement important autour des éléments de coupure. Dans cette réalisation, où les éléments communs aux figures précédentes et à la figure 3 ont reçu les mêmes numéros de référence, les bras de contact 31 sont remplacés par un tube 50 terminé par des doigts de contact 51. Le tube comporte un fond 53, de sorte que son volume intérieur 56 constitue un volume de soufflage de l'arc qui s'établit à la séparation des doigts 51 et du contact 43A. Une buse 54, en matériau isolant tel que le polytétrafluoroéthylène, favorise ce soufflage.

Le tube 32 du dispositif est fixé au tube mobile par un bras 55. Dans ce mode de réalisation, où la distance a est égale à zéro, il n'y a pas d'insertion de varistance à la fermeture du disjoncteur.

On peut aussi supprimer le fond 53 et utiliser le volume 57 comme volume d'expansion thermique et de soufflage. Dans ce cas, on réalise un double soufflage de l'arc avec un écoulement de gaz vers le haut à travers le tube 50 et un écoulement de gaz vers le bas àtravers le col de la buse 54.

L'invention s'applique aux disjoncteurs à haute tension de type conventionnel à enveloppe céramique ou de type à enveloppe métallique à la terre.

## Revendications

1. Disjoncteur avec des moyens pour l'insertion momentanée, en parallèle sur les contacts du disjoncteurs, au début de l'ouverture et au début de la fermeture du disjoncteur, d'un composant électrique (18) choisi parmi les résistances, les varistances, les condensateurs ou une combinaison de ces éléments, ledit disjoncteur comprenant, pour chaque phase, au moins une chambre de coupure comprenant une enveloppe isolante (1) étanche remplie de gaz à bonnes propriétés diélectriques et comportant à son intérieur un contact principal fixe (6) relié à une première prise de courant (4) et un contact d'arc fixe (7), et un équipage mobile comprenant un contact principal mobile (9) relié à une seconde prise de courant, un contact d'arc mobile (14) et une tringle de manoeuvre, ledit composant électrique (18) étant placé à l'intérieur de ladite chambre et étant relié d'une part à ladite première prise de courant (4) et d'autre part à au moins un bras de contact (31) portant une couronne de contact (31A), le disjoncteur comprenant en outre un tube métallique (32) relié mécaniquement et électriquement audit contact principal mobile (9), une tige (37) pouvant coulisser à l'intérieur duit tube, ladite tige comprenant à une première extrémité un manchon métallique de contact (43) pouvant venir en contact électrique avec ladite couronne (31A), ledit manchon venant en butée sur une première extrémité dudit tube, un ressort (34) en matériau conducteur étant disposé à l'intérieur dudit tube (32) et autour de ladite tige (37) entre la première extrémité dudit tube (32) et la seconde extrémité de ladite tige (37), ledit ressort étant détendu lorsque le disjoncteur est en position de repos enclenchée ou déclenchée, caractérisé en ce que la seconde extrémité de ladite tige est munie d'une butée conique (38) portant une bague torique (39) en polytétrafluoroéthylène, la seconde extrémité dudit tube (32) présentant intérieurement une forme conique complémentaire de celle de ladite butée (38).

2. Disjoncteur selon la revendication 1, caractérisé en ce que l'extrémité (43A) du manchon de contact est réalisée en un matériau métallique imprégné d'un produit dégageant, sous l'effet de l'arc électrique, un gaz diélectrique.

3. Disjoncteur selon l'une des revendications 1 et 2, caractérisé en ce que le bras de contact est réalisé sous la forme d'un tube (50) muni à une extrémité de doigts de contact (51) et d'une cloison (53) pour délimiter un volume de soufflage, une buse isolante (54) entourant les doigts de contact.

4. Disjoncteur selon la revendication 3, caractérisé en ce que la buse isolante (54) forme avec le tube (50) un volume de soufflage (57), la cloison (53) étant supprimée.

5. Dispositif selon l'une des revendications 1 à 4, caractérisé en ce que la distance (d1) correspondant à la longueur du déplacement du tube (32) avant entraînement de la tige (37) est déterminée pour obtenir un temps d'insertion de la varistance à l'ouverture de l'ordre de 8 millisecondes.

## Patentansprüche

1. Leistungsschalter mit Mitteln zur vorübergehenden Parallelschaltung eines elektrischen Bauteils (18) zu den Kontakten des Schalters zu Beginn der Öffnungs- und Schließphase des Schalters, wobei dieses Bauteil aus Widerständen, Varistoren, Kondensatoren oder einer Kombination dieser Elemente ausgewählt wird und der Schalter für jede Phase mindestens eine Trennkammer mit einer dichten Isolierhülle (1) aufweist, die mit einem Gas guter dielektrischer Eigenschaften gefüllt ist und einen an einen ersten Stromanschluß (4) angeschlossenen ersten Hauptkontakt (6) und einen ortsfesten Lichtbogenkontakt (7) sowie eine bewegliche Einheit mit einem an einen zweiten Stromanschluß angeschlossenen beweglichen Hauptkontakt (9), einem beweglichen Lichtbogenkontakt (14) sowie ein Betätigungsgestänge enthält, wobei das elektrische Bauteil (18) in der Kammer angeordnet und einerseits an den ersten Stromanschluß (4) und andererseits an mindestens einen Kontaktarm (31) angeschlossen ist, der einen Kontaktkranz (31A) trägt, wobei der Schalter weiter ein mechanisch und elektrisch mit dem beweglichen Hauptkontakt (9) verbundenes Metallrohr (32) und eine Stange (37) enthält, die im Inneren des Rohrs gleiten kann und an einem ersten Ende eine metallische Kontakthülse (43) besitzt, die mit dem Kranz (31A) in elektrischen Kontakt kommen kann und an einem ersten Ende des Rohrs anliegt, wobei eine Feder (34) aus leitendem Material im Inneren des Rohrs (32) und um die Stange (37) herum zwischen dem ersten Ende des Rohrs (32) und dem zweiten Ende der Stange (37) angeordnet ist und entspannt ist, wenn sich der Schalter in der geschlossenen oder offenen Ruhestellung befindet, dadurch gekennzeichnet, daß das zweite Ende der Stange einen konischen Anschlag (38) besitzt, der einen Ring (39) aus Polytetrafluoräthylen besitzt, und daß das zweite Ende des Rohrs (32) innen eine komplementäre konische Form zu der des Anschlags (38) besitzt.

2. Schalter nach Anspruch 1, dadurch gekennzeichnet, daß das Ende (43A) der Kontakthülse aus einem Metall besteht, das mit einem unter der Wirkung des elektrischen Lichtbogens ein dielektrisches Gas freigebenden Produkt imprägniert ist.

3. Schalter nach einem der Ansprüche 1 und 2, dadurch gekennzeichnet, daß der Kontaktarm als Rohr (50) ausgebildet ist, das an einem Ende Kontaktfinger (51) und eine Wand (53) besitzt, mit der das Blasvolumen begrenzt wird, wobei eine isolierende Düse (54) die Kontaktfinger umgibt.

4. Schalter nach Anspruch 3, dadurch gekennzeichnet, daß die isolierende Düse (54) mit dem Rohr (50) ein Blasvolumen (57) bildet, wobei die Wand (53) entfällt.

5. Vorrichtung nach einem der Ansprüche 1 bis 4, dadurch gekennzeichnet, daß der Abstand (dl) entsprechend der Länge der Hubbewegung des Rohrs (32) vor dem Antrieb der Stange (37) so bestimmt ist, daß sich eine Einfügungszeit des Varistors beim Öffnen des Schalters in der Größenordnung von 8 ms ergibt.

## Claims

1. Circuit-breaker with means for temporarily inserting an electrical component (18) selected from a resistor, a varistor, a capacitor and any combination of said components in parallel with the contacts of a circuit-breaker at the start of opening or at the start of closing of said circuit-breaker, said circuit-breaker comprising, for each phase, at least one interrupting chamber comprising a gas-tight insulative casing (1) filled with a gas having good insulative properties and comprising inside it a fixed main contact (6) connected to a first terminal (4) and a fixed arc contact (7) and a mobile assembly comprising a mobile main contact (9) connected to a second terminal, a mobile arc contact (14) and an operating link, said electrical component (18) being disposed inside said chamber and connected firstly to said first terminal (4) and secondly to at least one contact arm (31) carrying a contact ring (31A), the circuit-breaker further comprising a metal tube (32) mechanically joined and electrically connected to said main mobile contact (9), and a rod (37) adapted to slide inside said tube and comprising at a first end a metal contact tube (43) adapted to come into electrical contact with said ring (31A), said sleeve abutting a first end of said tube, a conductive material spring (34) being disposed inside said tube (32) and around said rod (37) between the first end of said tube (32) and the second end of said rod (37), said spring being relaxed when said circuit-breaker is in an armed or tripped rest position, characterised in that the second end of said rod is provided with a conical abutment (38) carrying a polytetrafluoroethylene O-ring (39), the second end of said tube (32) having inside it a conical shape complementary to that of said abutment (38).

2. Circuit-breaker according to claim 1 characterised in that the end (43A) of said contact sleeve is made from a metal impregnated with a product adapted to release an insulative gas due to the effect of the electrical arc.

3. Circuit-breaker according to claim 1 or claim 2 characterised in that the contact arm is in the form of a tube (50) provided at one end with contact fingers (51) and with a bulkhead (53) for delimiting a gas blast volume, an insulative nozzle (54) surrounding the contact fingers.

4. Circuit-breaker according to claim 3 characterised in that the insulative nozzle (54) forms with the tube (50) a gas blast volume (57), said bulkhead (53) being dispensed with.

5. Circuit-breaker according to any one of claims 1 to 4 characterised in that the distance (d1) over which the tube (32) is displaced before it entrains the rod (37) is determined in such a way as to achieve a varistor insertion time on opening in the order of eight milliseconds.
